# EUROPÄISCHE PATENTSCHRIFT

(11) **EP 0 223 818 B1**
(45) Veröffentlichungstag und Bekanntmachung des Hinweises auf die Patenterteilung: **08.02.1989**
(21) Anmeldenummer: 86903530.3
(22) Anmeldetag: 15.05.1986
(51) Int. Cl.: A63F 9/06, A63H 33/00

(54) **GESCHICKLICHKEITSSPIELZEUG**
DEXTERITY TOY
JOUET D'ADRESSE

(30) Priorität: 22.05.1985 HU 193785
(43) Veröffentlichungstag der Anmeldung: 03.06.1987
(73) Patentinhaber: LICENCIA TALALMANYOKAT ERTEKESITO ES INNOVACIOS KÜLKERESKEDELMI VALLALAT, H-1051 Budapest (HU)
(72) Erfinder: ZSEGER, László, H-1027 Budapest (HU)
(74) Vertreter: Kern, Wolfgang, Dipl.-Ing.
(86) Internationale Anmeldenummer: HU8600030
(87) Internationale Veröffentlichungsnummer: WO8606976

(56) Entgegenhaltungen:
- DE-A- 2 051 624
- DE-C- 478 710
- US-A- 3 209 491
- US-A- 3 343 793

## Beschreibung

Die Erfindung betrifft ein Geschicklichkeitsspielzeug gemäss dem Oberbegriff des Anspruchs 1. Es sind bereits mehrere Arten von Geschicklichkeitsspielzeugen bekannt. Eine Gruppe dieser Spielzeuge bilden die sogenannten Kreisel. Die US-PS Nr. 4 371 165 beschreibt ein derartiges Spielzeug, bei welchem auf einer senkrechten Welle, die unten in einer Spitze endet, zwei sechsflächige Elemente befestigt sind. Zu dem Spielzeug gehört eine in Felder unterteilte Platte. Die das Element tragende Welle kann in der Mitte der Platte in Drehung gebracht werden. In die Felder der Platte sind Zahlen und Buchstaben geschrieben, die die während des Spieles in Abhängigkeit von dem Drall erreichten Ergebnisse zeigen.

Die HU-PS Nr. 171 914 beschreibt ein Kreiselspiel, bei dem das Spielfeld eine bewegliche ebene Platte ist und der in Drall gebrachte Kreisel auf dieser Platte entlang einer bestimmten Richtung bewegt werden soll. Diese Spiele können jedoch nicht das Rhythmusgefühl entwickeln.

Eine andere Gruppe von Geschicklichkeitsspielzeugen bilden die verschiedenen mit Hand angetriebenen, am Boden rollenden Spielreifen, mit denen verschiedene Bewegungen durchführbar sind.

Durch die DE-C-478 710 ist ein Geschicklichkeitsspielzeug bekannt geworden, das aus einem ringförmigen Rahmen besteht, der auf seiner äusseren Oberfläche mit einem Griff und auf seiner inneren Oberfläche mit einer auf der Umdrehungsebene des Halbmessers des Rahmens senkrecht angeordneten konkaven Bahn versehen ist. Auf dieser Bahn ist ein Formstück rollend angeordnet, dessen äussere Oberfläche konvex ist. Dieses Geschicklichkeitsspielzeug hat jedoch den Nachteil, dass bei einer unsachgemässen Handhabung des Spielzeugs das Formstück die Bahn verlässt und unkontrolliert durch die Luft fliegt, wodurch eine erhebliche Unfallgefahr gegeben ist.

Aufgabe der Erfindung ist es, ein Geschicklichkeitsspielzeug zu schaffen, das aufgrund seiner kleinen Abmessungen immer und überall benutzbar ist sowie Handgeschicklichkeit und das Rhythmusgefühl entwickelt, und bei dem keine Unfallgefahr gegeben ist.

Diese Aufgabe wird erfindungsgemäss dadurch gelöst, dass das Formstück mit mindestens zwei Rädern versehen ist, deren Konvexität der Konkavität der Bahn entspricht, und dass zwischen dem Formstück und dem Rahmen eine flexible Befestigung vorhanden ist, die aus einem Faden besteht, der durch einen in der Innenfläche des Rahmens befindlichen, im Inneren des Rahmens in einer Aushöhlung mündenden Spalt hindurchgeführt ist und dessen eines Ende zwischen den beiden Rädern an dem Formstück befestigt und am Boden des Formstücks geführt ist, und dessen anderes Ende an einem in der Aushöhlung angeordneten Schlitten befestigt ist.

Vorteilhafte Ausgestaltungen des erfindungsgemässen Geschicklichkeitsspielzeugs sind in den Unteransprüchen beschrieben.

Das erfindungsgemässe Geschicklichkeitsspielzeug weist die folgenden Vorteile auf:
das Spielzeug kann in der Hand gehalten werden;
es entwickelt die Aufmerksamkeit bzw. die Konzentrationsfähigkeit des Spielers;
es entwickelt die Fähigkeit, das Formstück auf der Bahn zu halten, so dass sich ein Gefühl für die beim Kurvenfahren auftretende Zentrifugalkraft einstellt;
es ermöglicht die Einübung einer krampffreien Bewegung;
es bietet die Möglichkeitzur Übung einer Bewegung in mehreren Richtungen;
es kann im Stehen, Sitzen oder beim Gehen benutzt werden;
es ist ausserordentlich unterhaltsam und auch zum Wettbewerb geeignet;
es kann einfach und billig hergestellt werden.

Die Erfindung wird anhand eines Ausführungsbeispieles näher erläutert. In der Zeichnung zeigen:
Fig. 1 das Spielzeug in einer Vorderansicht;
Fig. 2 eine Schnittansicht entlang der Linie A-A in der Fig. 1;
Fig. 3 eine Schnittansicht entlang der Linie B-B in der Fig. 1.

Wie aus Fig. 1 ersichtlich, besteht das Spielzeug aus einem ringförmigen Rahmen 4, der auf seiner äusseren Oberfläche mit einem Griff 5 versehen ist. Der Rahmen 4 wird am einfachsten aus zwei Halbringen, z.B. durch ein Spritzgiessverfahren, hergestellt und danach zusammengeklebt.

Die Innenfläche des ringförmigen Rahmens 4 bildet die Bahn 14. Auf der inneren Oberfläche des Rahmens ist zu einer auf die Umdrehungsebene des Halbmessers 5 des Rahmens 4 senkrechten Richtung eine konkave Bahn 14 vorgesehen, wie dies aus Fig. 2 und 3 gut ersichtlich ist.

In der die Bahn 14 bildenden Innenfläche des Rahmens 4 ist vorteilhafterweise in der Mitte, in Richtung des Radius r ein Spalt 11 ausgebildet, der sich in eine im Inneren des Rahmens 4 vorhandene Aushöhlung 13 fortsetzt.

Der Spalt 11 und die mit dem Spalt in Verbindung stehende Aushöhlung 13 laufen ohne Unterbrechung um den ganzen inneren Umfang des ringförmigen Rahmens 4 herum und folgen kontinuierlich der Bahn 14. Der Spalt 11 ist so breit, dass man durch diesen Spalt einen dünnen Faden 7 hindurchführen kann.

Auf der konkaven Bahn 14 ist ein auf zwei Rädern 6 und 9 rollendes Formstück 2 aufgesetzt. Das Formstück 2 kann in beliebiger Form ausgebildet sein. In der dargestellten Ausführung ist das Formstück ein Kraftwagen, doch es kann auch ein Flugzeug oder ein Zug sein, oder eine andere Form haben. Die Rollflächen der Räder 6 und 9 sind konvex ausgebildet. Wie aus der Fig. 2 hervorgeht, entspricht dabei die Konvexität der Räder 6 und 9 der Konkavität der Bahn 14.

Das Formstück 2 ist mit einer flexiblen Befestigung 15 am Rahmen 4 befestigt. Das Prinzip der flexiblen Befestigung besteht darin, dass das eine Ende der Befestigung 15 zwischen den Rädern 6 und 9, zweckmässigerweise in der Mitte des Formstücks 2 befestigt und am Boden des Formstücks 2 geführt ist, wobei das andere Ende der Befestigung 15 durch den in der Bahn 14 vorhandenen Spalt 11 in die Aushöhlung 13 hineinragt und dort in Richtung des Spaltes 11 bewegbar befestigt ist.

In der dargestellten Ausführungsform besteht die flexible Befestigung 15 aus einem Faden 7, der durch den Spalt 11 hindurchgeführt ist. Das eine Ende des Fadens 7 ist an dem Element 10, z.B. einer Perle, befestigt, das in der zwischen den Rädern 6 und 9 im Formstück 2 befestigten Hülse 12 angeordnet ist. Das andere Ende des Fadens 7 ist an dem in der Aushöhlung 13 angeordneten Schlitten 8 befestigt. In der dargestellten Ausführungsform weist das in der Hülse 12 angebrachte Element 10, das in dieser Ausführungsform eine Perle ist, eine Bohrung 16 auf, die senkrecht verläuft. Durch diese Bohrung 16 ist der Faden 7 von unten nach oben durchgezogen und auf der Oberseite des Elementes 10, d.h. der Perle, befestigt.

Im Schlitten 8 ist auch eine Bohrung 17 ausgebildet, die ebenfalls senkrecht verläuft. Der Faden 7 ist von oben nach unten durch diese Bohrung 17 geführt und an der unteren Oberfläche des Schlittens 8 befestigt. Zusammen mit dem Schlitten 8 folgt der Faden 7 freibeweglich der Bewegung des Formstückes 2 auf der ringförmigen Bahn 14.

Das obere Ende der flexiblen Befestigung 15 kann aber auch auf die Weise ausgebildet sein, dass in dem Formstück 2, zweckmässigerweise in dessen Mitte zwischen den beiden Rädern 6 und 9, eine durchgehende Bohrung ausgebildet ist und der Faden 7 in dieser Bohrung befestigt ist. In diesem Fall sichert die untere Kante der Bohrung die Führung des Fadens 7. Die Führung des Fadens 7 muss am Boden des Formstückes 2 so ausgebildet sein, dass die Führung die freie Bewegung des Fadens 7 in jeder Richtung sichert. Die untere Ebene der Führung ist so ausgebildet, dass das Formstück 2 und der Faden 7 während ihrer Bewegung auf der Bahn 14 niemals unter das Rad 6 oder das Rad 9 gelangen und dadurch diese Räder in ihrer Bewegung hindern können.

Für die flexible Befestigung geeignete Fäden müssen elastisch und gleichzeitig abriebfest sein. Der Faden 7 kann entweder ein Kunststoffaden sein, z.B. Damyl oder ein geflochtener Faden, oder ein natürlicher Faden, oder eventuell eine dünne Kette, die die oben erwähnten Erfordernisse erfüllt.

An der äusseren Oberfläche des Rahmens 4 ist eine Bohrung 1 ausgebildet. Beim Herstellen des Spielzeugs werden durch diese Bohrung 1 der Faden 7 und der an seinem Ende befestigte Schlitten 8 eingesetzt. Falls der Faden 7 zerreisst, kann er durch diese Bohrung 1 ausgewechselt oder bei einer Reparatur herausgenommen werden.

Das Formstück 2 ist in seiner Ruhelage am Rahmen 4 befestigt. Zu diesem Zweck ist an einer beliebigen Stelle auf der äusseren Oberfläche des Rahmens 4 ein Bolzen 3 angeordnet. Das Formstück 2 wird mit Hilfe eines mit diesem Bolzen 3 verbundenen elastischen Elementes, z.B. eines Gummifadens, am Rahmen 4 befestigt.

Das erfindungsgemässe Spielzeug wird, wie dies nachfolgend beschrieben ist, folgendermassen benutzt:
Der Spieler nimmt den Griff in seine Hand und bewegt den Rahmen 4 nach unten und oben, nach vorne und hinten und bringt dadurch das Formstück 2 in Bewegung, das auf der Bahn 14 ringsum zu rollen beginnt. Es hängt von der Geschicklichkeit des Spielers ab, ob das Formstück 2 auf der Bahn 14 bleibt oder von dort herunterfällt. Die flexible Befestigung 15 bewirkt, dass das Formstück 2 vom Rahmen 4 auch dann nicht herunterfällt, wenn es die Bahn 14 verlässt. In diesem Fall wird der Faden gespannt, so dass sich der Schlitten 8 an der mit dem Spalt 11 versehenen Wand der Aushöhlung 13 verklemmt und somit ein Entfernen des Formstückes 2 verhindert wird, so dass dieses neben dem Rahmen 4 hängenbleibt.

Wird das Formstück 2 auf die Bahn 14 wieder aufgesetzt, so kann das Spiel wieder angefangen werden.

Die Konkavität der Bahn 14 bzw. die Konvexität der Räder 6 und 9 beeinflussen den Schwierigkeitsgrad des Spieles. Je grösser der Krümmungsradius der Konvexität der Räder 6 und 9 ist, umso leichter fliegt das Formstück 2 aus der Bahn 14 heraus, d.h. umso schwieriger ist es, das Formstück 2 auf der Bahn 14 zu halten, d.h. umso schwieriger ist das Spiel.

## Patentansprüche

1. Geschicklichkeitsspielzeug mit einem ringförmigen Rahmen (4), der auf seiner äusseren Oberfläche mit einem Griff (5) und auf seiner inneren Oberfläche mit einer auf die Umdrehungsebene des Halbmessers (r) des Rahmens (4) senkrecht angeordneten, konkaven Bahn (14) versehen ist, auf der ein Formstück (2) rollend angeordnet ist, dessen äussere Oberfläche konvex ist, dadurch gekennzeichnet, dass das Formstück (2) mit mindestens zwei Rädern (6, 9) versehen ist, deren Konvexität der Konkavität der Bahn (14) entspricht, und dass zwischen dem Formstück (2) und dem Rahmen (4) eine flexible Befestigung (15) vorhanden ist, die aus einem Faden besteht, der durch einen in der Innenfläche des Rahmens (4) befindlichen, im Inneren des Rahmens (4) in einer Aushöhlung (13) mündenden Spalt (11) hindurchgeführt ist und dessen eines Ende zwischen den beiden Rädern (6, 9) an dem Formstück (2) befestigt und am Boden des Formstücks geführt ist, und dessen anderes Ende an einem in der Aushöhlung (13) angeordneten Schlitten (8) befestigt ist.

2. Geschicklichkeitsspielzeug nach Anspruch 1, dadurch gekennzeichnet, dass der Spalt (11) in der Mitte der Innenfläche des Rahmens (4) in Richtung des Halbmessers (r) des Rahmens (4) ausgebildet ist, und dass die Aushöhlung (13) ohne Unterbrechung um den ganzen inneren Umfang des ringförmigen Rahmens (4) läuft und kontinuierlich der Bahn (14) folgt.

3. Geschicklichkeitsspielzeug nach Anspruch 1 oder 2, dadurch gekennzeichnet, dass das zwischen den beiden Rädern (6,9) an dem Formstück (2) befestigte eine Ende des Fadens (7) in der Mitte des Formstücks (2) befestigt ist.

## Claims

1. Dexterity toy comprising an annular frame (4), provided on its outer surface with a handle (5) and on its inner surface with a concave track (14) perpendicularly positioned to the rotating level of the radius (r) of the frame (4), on which track a configurational piece (2) is running, provided with an outer convex surface, characterized in that the configurational piece (2) is provided with at least two wheels (6, 9) the convexity and concavity of which correspond to the track (14) and that between the configurational piece (2) and the frame (4) there is a flexible attachment (15) consisting of a thread which is fed through a slot (11 ) provided in the inner face of the frame (4) and running into a cavity (13) within the frame, one end of the thread is fastened between the two wheels (6, 9) to the configurational piece (2), and the other end of which is fastened to a slide (8) positioned within the cavity (13).

2. Dexterity toy according to claim 1, characterized in that the slot (11) is configured in the center of the inner surface of the frame (4) in direction of the radius (r) of the frame (4) and that the cavity (13) is running without disrupture around the whole inner circumference of the annular frame (4) and follows continuously the track (14).

3. Dexterity toy according to claim 1 or 2, characterized in that the one end of the thread (7) which is attached between the two wheels (6, 9) to the configurational piece (2) is mounted in the center of the configurational piece (2).

## Revendications

1. Jouet nécessitant de l'adresse comportant un cadre annulaire (4) qui, à la face externe, est muni d'une poignée (5) et qui, à la face interne, présente une voie concave (14) prévue perpendiculairement au plan de rotation du rayon (r) du cadre (4), voie concave sur laquelle il est prévu, de façon qu'elle puisse y rouler, une pièce moulée (2) dont la face externe est convexe, le jouet étant caractérisé en ce que la pièce moulée (2) est munie d'au moins deux roues (6 et 9) dont la convexité correspond à la concavité de la voie (14), et en ce qu'entre la pièce moulée (2) et le cadre (4), il est prévu une fixation flexible (15), formée d'un fil (7) qui est passé par une fente (11 ) prévue dans la face interne du cadre (4) et débouchant à l'intérieur du cadre (4) dans un creux (13), fil dont l'une des extrémités est fixée à la pièce moulée (2) entre les deux roues (6 et 9) et est guidée à la base de la pièce moulée (2), et dont l'autre extrémité est fixée à un curseur (8) prévu dans le creux (13).

2. Jouet nécessitant de l'adresse suivant la revendication 1, caractérisé en ce que la fente (11 ) est prévue au milieu de la face interne du cadre (4) en direction du rayon (r) du cadre (4), et en ce que le creux (13) s'étend sans interruption sur toute la périphérie interne du cadre annulaire (4) et suit la voie (14) de façon continue.

3. Jouet nécessitant de l'adresse suivant l'une ou l'autre des revendications 1 et 2, caractérisé en ce que l'extrémité du fil (7) qui est fixée à la pièce moulée (2) entre les deux roues (6 et 9) est fixée au milieu de la pièce moulée (2).
